# EUROPÄISCHE PATENTSCHRIFT

(11) **EP 0 792 994 B1**
(45) Veröffentlichungstag und Bekanntmachung des Hinweises auf die Patenterteilung: **05.04.2000**
(21) Anmeldenummer: 97100504.6
(22) Anmeldetag: 15.01.1997
(51) Int. Cl.: E06B 11/08

(54) **Drehkreuz**
Turnstile
Tourniquet

(30) Priorität: 28.02.1996 DE 19607466
(43) Veröffentlichungstag der Anmeldung: 03.09.1997
(73) Patentinhaber: Pickert, Gero, 82229 Seefeld-Hechendorf (DE)
(72) Erfinder: Pickert, Gero, 82229 Seefeld-Hechendorf (DE)

(56) Entgegenhaltungen:
- DE-C- 472 630
- DE-C- 4 304 356
- GB-A- 240 599
- GB-A- 2 189 838

## Beschreibung

Drehkreuze bekannter Bauart, wie z.B. durch die GB-A-2 189 383 (die ein Drehkreuz gemäß dem Oberbegriff des unabhängigen Anspruchs offenbart) oder GB-A-240 599 und weitere Dokumente, wie EP 0 365 074 A1 beschrieben, weisen mindestens drei, gleichmäßig um den Mittelpunkt drehbar angeordnete, gerade oder von innen nach außen in normale Drehrichtung gebogene Radiale mit übereinander angeordneten Querstreben auf. Die fixen Querstreben, durch welche die Sperrwirkung erzielt wird, sind gerade.

Der Erfindung liegt das Problem zugrunde, daß eine Person bei fahrlässiger Benutzung leicht durch den Drehimpuls des Drehkreuzes oder nachfolgende Personen, die das Kreuz weiterdrehen, zwischen Drehkreuz und fixen Querstreben eingeklemmt werden kann. Die Gefährdung betrifft dabei in besonderem Maße kleine Personen oder Kinder bei relativ schweren Nachfolgern oder einem schweren Drehkreuz mit hohem Drehimpuls.

Diese Gefährdung wird durch die im unabhängigen Anspruch 1 beschriebene Auslegung stark reduziert.

Durch die Biegung der fixen Querstreber und/oder der Drehkreuz-Radiale werden Personen, die in der Durchgangsperre fahrlässig (zu weit) weitergehen, aus dem Drehkreuz herausgeleitet, ohne Schaden zu nehmen. Auch ist ein Ausweichen im letzten Moment durch die zurückweichenden Querstreben sehr viel einfacher möglich.

Ausführungsbeispiele sind in den Figuren 1 - 3 im Folgenden für linksdrehende Kreuze (normale Durchgangsdrehrichtung) in Draufsicht dargestellt.
In allen Zeichnungen gilt: Mittelpunkt = 1; Drehkreuz mit drei Radialen (drehbare Querstreben) = 2; Fixe Querstreben = 3

## Patentansprüche

1. Drehkreuz als monodirektionale Personen-Durchgangssperre mit um einen Mittelpunkt (1) drehbaren Querstreben (2) und fixen Querstreben (3) einer fixen Sperre,
dadurch gekennzeichnet,
daß die drehbaren Querstreben (2) des Drehkreuzes vom Mittelpunkt (1) nach außen gegen die normale Drehrichtung des Drehkreuzes gebogen sind und / oder die Querstreben der fixen Sperre (3) von außen nach innen bei einem linksdrehenden Kreuz (normale Drehrichtung) nach rechts gebogen sind bzw. bei einem rechtsdrehenden Kreuz (normale Drehrichtung) nach links zur Mitte hin gebogen sind.

## Claims

1. Turnstile as monodirectionally blocking gate with moving bars (2) turning around a centrepoint (1) and fixed bars (3) of a fixed barrier,
charcterised by that
the moving bars (2) of the turnstile are bent from the centrepoint (1) to the outside against the normal turning direction of the turnstile and / or the fixed bars of the fixed barrier (3) from outside to the centrepoint are bent to the right with an anticlockwise turning turnstile (normal turning direction) or to the left with a clockwise turning turnstile (normal turning direction) respectively.

## Revendications

1. Tourniquet comme barrage mono directionnelle avec des barres mouvantes (2) tournantes d'un point central (1) et des barres fixes (3) d'une barrière fixe,
caractérisé par
le fait que les barres mouvantes (2) du tourniquet sont courbées du point central (1) vers l'extérieur contre la direction de tournage normale du tourniquet et/ou les barres fixes de la barrière fixe (3) de l'extérieur vers le point central sont courbées vers le droit avec un tourniquet tournant dans le sens inverse des aiguilles d'une montre (direction tournante normale) ou vers la gauche avec un tourniquet tournant dans le sens des aiguilles d'une montre (direction tournante normale) respectivement.
